# EUROPÄISCHE PATENTSCHRIFT

(11) **EP 1 845 222 B1**
(45) Veröffentlichungstag und Bekanntmachung des Hinweises auf die Patenterteilung: **05.10.2011**
(21) Anmeldenummer: 07010100.1
(22) Anmeldetag: 26.01.2005
(51) Int. Cl.: E05B 9/08, E05D 5/02, E05D 7/12

(54) **Klipsbefestigung für die Montage von Beschlageinrichtungen, wie Verschlüsse, Scharnierteile, Griffe in Durchbrüchen in einer dünnen Wand**
Clip attachment for attaching fittings such as locks, hinges, handles in apertures in a thin wall
Fixation par clip pour le montage de dispositifs d'armatures, comme fermeture, partie de charnière, poignée dans des percées d'un mur fin

(30) Priorität: 26.01.2004 DE 202004001161 U; 27.02.2004 DE 202004003238 U
(43) Veröffentlichungstag der Anmeldung: 17.10.2007
(62) Teilanmeldung aus: 05715211.8
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst

(56) Entgegenhaltungen:
- DE-A1- 3 904 535
- DE-C- 342 387
- DE-U1- 9 411 368
- FR-A- 670 715
- FR-A- 2 746 944
- FR-A- 2 791 080

## Beschreibung

### Hintergrund der Erfindung

Die Erfindung betrifft eine Klipsbefestigung für die Montage von Beschlageinrichtungen, wie Steckschlüsselverschlüssen, Schwenkhebelverschlüssen, Sharnierteiler, Stiffen, Haltewinkel von Türfeststellern oder Klappenaufstellern in Durchbrüchen in einer dünnen Wand, umfassend ein auf der einen, äußeren Seite der dünnen Wand anzuordnendes, den äußeren Rand des Durchbruchs überdeckendes Kopfteil, von dem in montierter Stellung ein den Durchbruch durchragendes Rumpfteil ausgeht, von dem in Richtung seiner Außenfläche gegen Federkraft nachgiebige Halteelemente vorspringen, deren freies Ende eine Schrägfläche zur spielfreien Abstützung des Rumpfteils auf dem Rand oder Kante des Durchbruchs der anderen, inneren Seite der dünnen Wand vorgesehen sind, wobei Rumpfteil und Halteelement und die die Federkraft erzeugende Feder getrennte Teile sind.

### Stand der Technik

Eine derartige Klipsbefestigung ist aus der FR-A-2 746 944 (TEAUPEL RENE) bereits bekannt.

Des weiteren sei auf die DE 342 387 C (DAMM & LADWIG) verwiesen. In beiden Druckschriften sind die Halteelemente als Schwenkhebel und nicht als Schlitten ausgebildet.

Dagegen sind gemäß der FR 670 715 A (MEUNIER GEORGE) die Halteelemente gegen Druckfederkraft verschieblich angeordnet, es sind aber keine Schlitten.

In der DE 94 11 368 U1 (WH MUENZPRUEFER DIETMAR TRENNER GMBH) wird ein Rumpfteil (Führungskappe 5) beschrieben, in dem nur ein verschieblich angeordneter Schlitten offenbart wird.

Aus der US-PS 5 435 159 ist eine Klipsbefestigung für die Schnellmontage eines Verschlussgehäuses bekannt, die beispielsweise in einem runden Durchbruch in einer dünnen Wand angeordnet werden kann. Das für einen Vorreiberverschluss gedachte Gehäuse umfasst ein auf der einen, äußeren Seite der dünnen Wand anzuordnendes, den äußeren Rand des Durchbruches überdeckendes Kopfteil, nämlich einen Flansch, von dem ein den Durchbruch in montierter Stellung durchragendes Rumpfteil ausgeht, von dem in Richtung seiner Außenfläche nachgiebige Zungenelemente vorspringen, deren freies Ende eine Schrägfläche zur spielfreien Abstützung des Rumpfteils auf dem Rand des Durchbruches der anderen, inneren Seite der dünnen Wand aufweist. Die Haltekraft der mit dem Rumpfteil einstückigen Halte- oder Zungenelemente ist abhängig von deren Federspannung, die vom benutzten Kunststoffmaterial abhängt und daher nicht beliebig groß gemacht werden kann.

Aus der EP 0258491 A1 ist eine ähnliche Konstruktion bekannt, mit der ein Schließzylinder mittels einem den Schließzylinder aufnehmenden, Haltezungen bildenden Kunststoffgehäuse in dünnwandigen Türen, Schubladen oder dgl. befestigbar ist. Durch schräge Flächen an den Zungenenden wird eine erwünschte Anpassbarkeit an üblicherweise auftretende Variationen der zu verriegelnden Bauteile erreicht. In Spalte 9 der Druckschrift wird auch beschrieben, dass die federnden Zungen nach Montage des Schließzylinders in dem Gehäuse nicht mehr nach innen ausweichen können. Nachteilig ist hier, dass eine ganz bestimmte Konstruktion, nämlich ein rundes Gehäuse mit darin eingeführtem Schließzylinder vorgesehen werden muss, um diese Arretierung der Zungen nach der Montage zu ermöglichen.

### Aufgabe der Erfindung

Aufgabe der Erfindung ist es, eine Klipsbefestigung für die Montage von Beschlageinrichtungen in Durchbrüchen in einer dünnen Wand in Alternative zum Stand der Technik zu entwickeln. Insbesondere soll eine Weiterbildung der bekannten Anordnung geschaffen werden, die durch einfaches Einstecken in den Durchbruch montierbar ist, die vielseitig anwendbar, ohne Werkzeug nur schwer oder gar nicht demontierbar ist und ohne verlierbare Teile, wie Schrauben, Muttern auskommt und Rüttelbelastung verträgt und höhere Haltekraft aufweist.

### Lösungswege

Gelöst wir die Aufgabe der Erfindung dadurch, dass die Halteelemente in einem zur Ebene der dünnen Wand parallelen, im Querschnitt recheckigen Zylinder verschieblich angeordnete Schlitten sind, und dass die Schlitten durch eine zwischen ihnen selbst oder im Zylinder verrastende Hakeneinrichtung gegen Druckfederkraft gehalten werden oder dass die Schlitten aus starrem Material, wie Metall, sind und durch eine zwischen Ihnen angeordnete Verstiftungseinrichtung gegen Druckfederkraft gehalten werden.

Dadurch wird es möglich, für im Prinzip beliebig geformte Beschlageinrichtungen, also nicht nur für runde Schließzylinder, eine Klipsbefestigung zur schnellen Montage von Beschlageinrichtungen, wie Steckschlüsselbetätigungen, Schwenkhebelbetätigungen, Haltewinkel, Klappenausstellern, Zylindergehäuse und dgl. in Durchbrüchen einer dünnen Wand zu schaffen, deren Haltekraft nicht von dem für die Zungen verwendeten Kunststoffmaterial abhängig ist und damit theoretisch beliebig gestaltet und an die jeweilige Aufgabenstellung angepasst werden kann.

Am einfachsten ist eine Ausführungsform, bei der Rumpfteil und Kopfteil einstückig gespritzt sind, beispielsweise aus Kunststoff. Es ist aber auch möglich, Rumpfteil und Kopfteil als zwei Teile auszubilden, die miteinander verschraubt, verschweißt, verklebt oder auch verklipst sind.

Gemäß einer Weiterbildung sind in dem Rumpfteil von diesem gehaltene oder getragene Stützelemente zur Stützung der Halteelemente nach der Montage der Beschlageinrichtung in der dünnen Wand vorgesehen. (Anspruch 10).

Gemäß einer anderen Weiterbildung der Erfindung sind zwei diametral zueinander angeordnete Halteelemente vorgesehen, die durch Federeinrichtungen wie Spiralfeder gestützt werden. (Anspruch 11). Da die Auflaufschrägen der Halteelemente mit unterschiedlichen Winkeln versehen werden können und da die Federeinrichtungen mit an sich frei wählbarer Federkraft vorgesehen werden können, kann die Verriegelungskraft an die jeweilige Aufgabenstellung angepasst werden und ist nicht vom Kunststoffmaterial abhängig.

Beim Stand der Technik ist die Verriegelungskraft stark abhängig von der Form des Beschlages und der Materialeigenschaft des verwendeten Kunststoffs.

Bei unterschiedlicher Belastung der beiden sich diametral gegenüberliegenden Halteelemente, ist es günstig, wenn das eine, schwächer belastete Verriegelungsteil aus nachgiebigem Kunststoff, wie Polyamid, und das andere, stärker belastete Verriegelungsteil aus Metall besteht. (Anspruch 2).

Die Verstiftungseinrichtung kann auch aus im Kopfteil eingeschraubten Schrauben bestehen (Anspruch 3), wobei sich gemäß einer noch anderen Ausführungsform die Möglichkeit ergibt, dass die Schrauben den Rumpfteil am Kopfteil festlegen.

Der Zylinder kann eine Teiltrennwand oder Hinterschneidung oder Durchbruchkante besitzen, an der sich Schlitten mit einer Schulter oder Haken axial abstützen. (Anspruch 5).

Gemäß einer weiteren Ausführungsform, wobei die Beschlageinrichtung eine Betätigung für einen Schwenk- oder Klapphebelverschluss zur Befestigung in einem langgestreckten oder in zwei kürzeren rechteckigen Durchbrüchen ist, wobei der eine Durchbruch die Hebellagerung, z. B. die Antriebswelle und der andere Durchbruch eine Hebelarretierung aufnimmt, dient zumindest einer der Durchbrüche auch zur Aufnahme von zumindest einem Halteelement gemäß einem der vorhergehenden Ausführungsformen. (Anspruch 6).

Insbesondere kann die Betätigung für einen Schwenk- oder Klapphebel eine Mulde zur arretierbaren Aufnahme des Betätigungshebels aufweisen, wobei erfindungsgemäß die Mulde den Kopfteil von ein oder zwei Halteelementen im Bereich der Hebellagerung, wie Antriebswelle bildet. (Anspruch 7).

Die Schwenkhebelbetätigung kann eine Mulde zur arretierbaren Aufnahme des Betätigungshebels aufweisen und dadurch gekennzeichnet sein, dass die Mulde einerseits die Hintergrifffläche für den Daumen einer Hebelarretierung, andererseits den Kopfteil von einem Halteelement im Bereich der Hebelarretierung bildet. (Anspruch 8).

Im Falle einer Mulde ist es günstig, wenn die Halteelemente von verschieblich gehaltenen Schlitten gebildet werden, deren Bewegungsachse senkrecht zur Längserstreckung der Mulde liegt. (Anspruch 9).

### Kurze Beschreibung der Zeichnungen

Die Erfindung wird nachfolgend von Ausführungsbeispielen näher erläutert, die in den Zeichnungen dargestellt sind.

Es zeigt:
- Fig. 1A: **eine axiale Schnittansicht einer Mulde für einen** Schwenkhebelbetätigung, bei der die erfindungsgemäße Klipsbefestigung verwendet ist;
- Fig. 1B: eine Ansicht von hinten auf die mit der erfindungsgemäßen Klipsbefestigung befestigte Mulde;
- Fig. 1C: eine Querschnittsansicht durch die Klipsbefestigung für die Mulde gemäß Fig. 1A und 1B;
- Fig. 2: eine Ansicht von oben auf die Mulde gemäß Fig. 1A und 1B;
- Fig. 3: eine Teilansicht einer Konstruktion mit einer Hebelverriegelung;
- Fig. 4A: ein mit Klipsbefestigung versehenes Scharnier in einer Draufsicht;
- Fig. 4B: das obere Scharnierteil von Fig. 4A mit Einzelheiten der Klipseinrichtung des Scharniers gemäß Fig. 4A;
- Fig. 4C: eine Ansicht von oben auf das Scharnierteil gemäß Fig. 4B;
- Fig. 4D: die beiden Scharnierteile der Fig. 4A mit Klipsbefestigung zur Verwendung bei einem Schrank aus Blechmaterial;
- Fig. 5A, 5B und 5C: verschiedene Ansichten der bei der Ausführungsform gemäß Fig. 4A verwendeten Halteelemente;
- Fig. 6: den Haltestift, der bei den Halteelementen gemäß Fig. 5A, 5B und 5C verwendet wird;
- Fig. 7A und 7B: in zwei verschiedenen Ansichten die in der Klipseinrichtung zweifach verwendete Feder;
- Fig. 8A und 8B: zwei verschiedene Ansichten der Klipseinrichtung, wie sie bei dem Scharnier gemäß Fig. 4A verwendet werden kann;
- Fig. 9A, 9B und 9C: drei verschiedene Ansichten einer nicht erfindungsgemäßen alternativen Konstruktion einer teilweise klipsbaren und teilweise verschweißbaren Scharniereinrichtung
- Fig. 10A und 10B: verschiedene Ansichten einer noch anderen Ausführungsform;
- Fig. 11: eine weitere Ausführungsform;
- Fig. 12: eine noch andere Ausführungsform;
- Fig. 13: einen Durchbruch, in der ein Scharnier mit Klipseinrichtung z. B. gemäß Fig. 8A und 8B eingebaut werden kann;
- Fig. 14: in der oberen Hälfte eine Querschnittsansicht einer Befestigung für einen Schwenkhebelverschluss; in der unteren Hälfte für ein Scharnierteil;
- Fig. 15: eine Ansicht von oben auf die Anordnung gemäß Fig. 14;
- Fig. 16: eine Ansicht von rechts auf den Gegenstand der Fig. 14, eingeklipster Zustand;
- Fig. 17: die Anordnung gemäß Fig. 16, jedoch in zurückgedrückter Einklipsstellung;
- Fig. 18A und 18B: zwei Ansichten des Einzelteils des Scharnierlappens;
- Fig. 19A und 19B: zwei Ansichten des Halteelementes;
- Fig. 20: eine weitere Ausführungsform in einer Ansicht ähnlich der Fig. 15A;
- Fig. 21: eine Ansicht von rechts auf die Ausführungsform gemäß Fig. 20 in eingeklipstem Zustand;
- Fig. 22: die Anordnung gemäß Fig. 21, jedoch in zurückgedrückter Einklipsstellung;
- Fig. 23A und 23B: in ähnlichen Ansichten wie Fig. 18A, 18B die Anordnung (Scharnierlappen) gemäß Fig. 20;
- Fig. 24 und 25: zwei Ansichten des zugehörigen Halteelementes;
- Fig. 26: eine alternative Ausführungsform für eine Schwenkhebelbetätigung, bei dem nur der obere Teil mit der erfindungsgemäßen Klipseinrichtung befestigt ist, der untere Teil jedoch mit einem Haken;
- Fig. 27: zwei Durchbrüche, in die ein Schwenkhebelverschluss gemäß Fig. 1A, 1B mit Klipseinrichtungen eingebaut werden kann.
- Fig. 28: eine zu den Klipseinrichtungen gemäß Fig. 17 bis 26 passende Einbauöffnung in einer dünnen Wand;
- Fig. 29: in Seitenansicht eine Ausführungsform, bei der anstelle eines Schwenkhebelverschlusses gemäß Fig. 26 ein mittels Haken befestigbares Schlüsselschild mit Dornbetätigung dargestellt ist;
- Fig. 30: in einer ähnlichen Darstellung wie Fig. 29 eine Anordnung mit einer Griffhebelbetätigung, befestigt mit nur einem Klipselement am einen Ende und mit einem Haken am anderen Ende;
- Fig. 31A bis 31C: verschiedene Ansichten einer erfindungsgemäßen Befestigung für ein Scharnierelement, wobei Kopfteil und Rumpfteil zweistückig sind und mittels Schrauben zusammengehalten werden;
- Fig. 32A bis 32C: das Kopfteil des Scharnierelements in drei verschiedenen Ansichten;
- Fig. 33A bis 33C: in drei verschiedenen Ansichten das hier verwendete Halteelement;
- Fig. 33D: die zugehörige Spiraldruckfeder in einer Seitenansicht;
- Fig. 34A und 34B: zwei Ansichten des U-förmigen Rumpfteils der Anordnung gemäß Fig. 31A bis 31C;
- Fig. 35 und 36: ein erfindungsgemäß an einem Türblatt festgelegtes Scharnierbauteil mit einer zusätzlich angebrachten Erdungsfeder;
- Fig. 37 und 38: in zwei Ansichten die zugehörige Erdungsfeder;
- Fig. 39: eine Ansicht von hinten auf das Türblatt mit eingebautem Scharnierteil mit Erdungsfeder;
- Fig. 40: in zwei Schnittdarstellungen eine Schwenkhebelmulde bzw. ein Scharnierbauteil mit erfindungsgemäßer Befestigung und Erdungseinrichtung;
- Fig. 41: eine andere Ansicht der Anordnung gemäß Fig. 40;
- Fig. 42, 43, 44: die zugehörige Erdungsfeder in drei verschiedenen Ansichten;
- Fig. 45 und 46: **zwei verschiedene Schnittdarstellungen eines** Steckschlüsselschloßkastens mit erfindungsgemäßer Befestigung an den Stirnseiten des Schloßkastens, mit einer die Nuß lagernden Kappe, die Klipseinrichtungen besitzt, die die Stange hintergreifen;
- Fig. 47A bis 47C: als Einzelteil in drei verschiedenen Ansichten den Schloßkasten;
- Fig. 48A und 48B: eine Ausführungsform mit einer Kappe, die am Schloßkasten gehalten ist;
- Fig. 49A bis 49D: verschiedene Ansichten des in einer Wand eingebauten Schloßkastens gemäß Fig. 46, mit zugehöriger klipsbarer Abdeckung für den zweiten Durchbruch;
- Fig. 50: die zugehörige Verschlußstange;
- Fig. 51A und 51B: in zwei verschiedenen Ansichten das zugehörige Befestigungselement;
- Fig. 52A und 52B: in zwei verschiedenen Ansichten das zugehörige Ritzel;
- Fig. 53: den Schloßkasten mit aufgesetztem Deckel;
- Fig. 54A bis 54C: in verschiedenen Ansichten eine Ausführungsform ähnlich der gemäß Fig. 53, wobei jedoch die Klipsbefestigung für die Kappe an den stirnseitigen Ecken in Durchbrüchen greifen;
- Fig. 55A bis 55D: in verschiedenen Ansichten den Schloßkasten gemäß Fig. 54, jedoch mit aufgesetztem Deckel;
- Fig. 56A bis 56B: in zwei verschiedenen Ansichten eine Hebelbetätigung mit Schloßkasten, in der einerseits mit einer Hakeneinrichtung, andererseits erfindungsgemäß in einer dünnen Wand befestigt ist;
- Fig. 57A bis 57C: eine ähnliche Konstruktion wie Fig. 56, jedoch mit einem Schwenkhebel;
- Fig. 58A und 58B: in zwei verschiedenen Ansichten das zugehörige Ritzel;
- Fig. 59A und 59B: in zwei verschiedenen Ansichten die zugehörige Verschlußstange;
- Fig. 60: die zugehörige Anordnung von Durchbrüchen in einer dünnen Wand;
- Fig. 61A und 61B: ein Schwenkhebelverschluß mit Haken mit Klipselementenbefestigung, wobei die Kappe stirnseitig klipsbar ist und somit die Stangenelemente für eine besonders schmaler Bauweise sorgen und für Montagezwecke die Stangenperforation am Ende erweitert ist;
- Fig. 62A und 62B: die Montagemöglichkeit der Verriegelungsstangen;
- Fig. 63: eine Aufsicht auf die Verriegelungsstangen;
- Fig. 64: eine Seitenansicht der Schwenkhebelmulde;
- Fig. 65: die Anordnung der Verschlußteile in einem Türblatt;
- Fig. 66: eine Ansicht von unten auf die erfindungsgemäß ausgestalteten Schwenkhebelbetätigung;
- Fig. 67 und Fig. 68: zwei verschiedene Ansichten des Deckels;
- Fig. 69A bis 69C: drei verschiedene Ansichten eines erfindungsgemäß einklipsbaren Gehäuses mit aufgesetztem Adapter zur Flügelzungenanwendung und zur Montage von Rundstangen;
- Fig. 70A, 70B: zwei verschiedene Ansichten der zugehörigen Flügelzunge;
- Fig. 71A bis 71C: den zugehörige Verschlußkastendeckel;
- Fig. 72, 73, 74: verschiedene Ansichten eines Metallscharniers mit angeschweißten Führungskanälen;
- Fig. 75A und 75B: zwei Ansichten des zu Fig. 76A gehörigen Schiebers;
- Fig. 76A bis 76C: drei verschiedene Ansichten eines Scharniers mit Klipsbefestigung;
- Fig. 76D: eine weitere Ansicht;
- Fig. 78A bis 78C: die Feder, eine Schraube und ein Stift als Bestandteile der Befestigungseinrichtung gemäß Fig. 76A bis D;
- Fig. 79A bis 79C: drei verschiedene Ansichten eines ähnlichen Befestigungselements wie bei Fig. 76A bis C, jedoch hier für einen Verschluß;
- Fig. 80A und 80B: die Verschlußmulde mit ihrer Befestigungseinrichtung als Einzelteil;
- Fig. 81A und 81B: der Schieber als Einzelteil in zwei verschiedenen Ansichten;
- Fig. 82A und 82B: eine Madenschraube und eine Feder zugehörig zu dem Verschluß gemäß Fig. 79A bis 79C als Einzelteile;
- Fig. 83 und 84: zwei verschiedene Ansichten eines Klipsscharniers, bei dem auch Blechausbeulungen gemäß Fig. 84 unschädlich sind;
- Fig. 85: die Blechausbeulungen am Rand des Durchbruchs;
- Fig. 86A, 86B und 86C: in drei verschiedenen Ansichten eine noch andere Ausführungsform der Erfindung;
- Fig. 86D: eine ähnliche Darstellung wie Fig. 86C, jedoch mit ausgefahrenen Halteelementen;
- Fig. 86E: eine Ansicht ähnlich der Fig. 86D;
- Fig. 87A bis 87C: das bei Fig. 86A bis 86E verwendete Halteelement als Einzelteil in drei verschiedenen Ansichten;
- Fig. 88A bis 88C: drei verschiedene Ansichten einer Ausführungsform, bei der ein Führungskanal durch einen aufgeschraubten Aufsatz gebildet wird;
- Fig. 89A bis 89C: drei verschiedene Ansichten einer Ausführungsform für schwere Belastung, bei der vier Klipsplatten die Halteelemente bilden.

### Beste Wege der Ausführung der Erfindung

Als Beispiel für eine erfindungsgemäße Befestigung eines Beschlags ist in Fig. 1A eine Längsschnittansicht eines Schwenkhebelverschlusses 10 dargestellt, der in zwei Rechteckdurchbrüchen 12, 14 einer dünnen Wand 16, hier eines Blechschranktürblattes, angeordnet ist, siehe auch Fig. 27. Läßt man den Mittelsteg 17 weg, ergibt sich eine lange Rechtecköffnung, die auch geeignet wäre.

Die Beschlageinrichtung, hier der Schwenkhebelverschluß, umfaßt im Bereich eines jeden Durchbruches 12 bzw. 14 ein auf der einen, äußeren Seite 18 der dünnen Wand 16 anzuordnendes, den äußeren Rand 20 des Durchbruchs 12 bzw. 14 überdeckendes Kopfteil, hier in Form einer den Schwenkhebel 22 aufnehmenden Mulde 24, von welchem Kopfteil bzw. Mulde 24 ein den Durchbruch 12 bzw. 14 in montierter Stellung jeweils durchragendes Rumpfteil 26 ausgeht. Von diesem Rumpfteil 26 springen, wie Fig. 1C darstellt, in Richtung der Außenfläche 34 nachgiebige Zungen- oder Halteelemente 36 vor, deren freies Ende eine Schrägfläche 38 zur spielfreien Abstützung des Rumpfteils 26, 28 auf dem Rand oder der Kante 40 des Durchbruchs 12 bzw. 14 der anderen, inneren Seite 42 der dünnen Wand 16 aufweist.

Die von dem Kopfteil, hier also der Mulde 24, ausgehenden Rumpfteile 28, 32 weisen gegen beliebige Kraft einer Feder 44 in dem Rumpfteil 26 verschiebliche Halteelemente 36 auf, wobei diese Halteelemente nach ihrer Montage im Rumpfteil durch sich verriegelnde Verriegelungselemente 46, 48 gehalten werden. In der Fig. 1 B ist dargestellt, daß die Verriegelungselemente sich gegenseitig verhakende Haken darstellen, wobei das Material dieser Haken zweckmäßigerweise aus Polyamid besteht, also flexibel genug ist, um beim linearen Einschieben der Halteelemente 36 in das Rumpfteil 26, 28 ausreichend ausweichen und aneinander vorbei gelangen zu können und zurückfedernd sich gemäß Fig. 1B oben und unten befestigt zu verhaken, so daß sie in der Fig. 1B dargestellten Stellung verharren und so die von der Mulde 24 ausgehenden Rumpfteile 32, 28, 128 in dem zugehörigen Rechteckdurchbruch sicher festgehalten werden. Diese Sicherung kann durch entsprechend kräftige Federeinrichtungen 44 so gestaltet werden, daß unter normalen Umständen und Betriebsbedingungen die Halteelemente oder Klipselemente 36 gegen die Kraft der Feder 44 nicht zurückweichen.

Umfaßt der Verschluß, wie hier dargestellt, eine sich hinter einer Türrahmenabkantung 50 legende Vorreiberzunge 52, werden die beiden diametral gegenüberliegenden Halteelemente 36, 136 unterschiedlich stark belastet. Die auf seiten der Zunge 52 in seiner Hintergriffstellung ausgeübte Druck wird zum größten Teil vom dem dem Halteelement 36 gegenüberliegenden Rand 20 der Vorreibermulde aufgenommen, während das Halteelement 36 wenig belastet ist, was auf der gegenüberliegenden Seite genau umgekehrt ist, da wird dieses Halteelement 136 am stärksten belastet. Um dieser unterschiedlichen Belastung Rechnung zu tragen, kann es nützlich sein, daß besonders belastete Klipselement 136 aus Metall zu fertigen, und nicht aus Kunststoff. Da gleichzeitig das weniger stark belastete Halteelement 36 aus Kunststoff wie Polyamid gefertigt ist, bleibt dieses Halteelement nachgiebig und ermöglicht so das federnde Zurückweichen beim Einschieben und gegeneinander Verriegeln der beiden Halteelemente 36, 136.

Bei der Ausführungsform gemäß Fig. 1C sind die beiden Verriegelungsteile 36, 136 in einem zur Türblattebene parallelen, im Querschnitt recheckigen Zylinder verschieblich angeordnete Schlitten 56, die durch eine zwischen ihnen angeordnete verrastende Hakeneinrichtung 46, 38 gegen die Kraft von zwei Druckfedern 44, die sich an einer mittigen Wand 58 abstützen, gehalten werden.

Durch die Klipseinrichtungen gelingt es, den dargestellten Hebelverschluß durch einfaches Eindrücken in zwei passend gestaltete Rechteckdurchbrüche in der dünnen Wand zu montieren, indem beim Einschieben in Richtung der Muldenachse 62 liegenden Kanten der beider Durchbrüche 14, 12 die anliegenden Schrägflächen der Halteelemente 36, 136 gegen die Kraft der Feder 44, 144 nach innen drücken und nach Erreichen der Schrägfläche 38 zurückspringen lassen und damit die Mulde im Türblatt festlegen.

Hinsichtlich des Aufbaus des Schwenkhebelverschlusses sei noch erwähnt, daß zur Umstellung des Schwenkhebels auf Rechts- bzw. Linksbetrieb die Zunge mit einem verdrehbaren Kreuzanschlag versehen sein kann, der bei 64 angedeutet ist. Auch ein mit der Mulde verbundener Stangenschloßkörper mit Ritzel und Stangen läßt sich montieren und einklipsen, insbesondere dann, wenn der Mittelsteg 17 zwischen den beiden Durchbrüchen 12, 14 in der dünnen Wand 16 weggelassen wird und so eine langgestreckte Öffnung entsteht, die die Durchbrüche 12, 14 mit umfaßt, siehe Fig. 27.

Wie aus den Fig. 1A und 1B hervorgeht, dient der obere Rumpfteil 26, der von der Mulde 24 vorspringt, als Lager für eine Antriebswelle 66, an deren außerhalb des Türblatts liegenden Ende der Handhebel 22 um eine zur Türblattebene parallele Achse 68 herausschwenkbar angelenkt ist, während das innere Ende der Welle 66 mit einem Vierkant endet, auf die eine Vierkantöffnung aufweisende Zunge 52 aufgesteckt und mittels einer Befestigungsschraube 72 gehalten ist, siehe auch Fig. 1A und 2.

An den Lagerblock für die Welle 66 schließt sich oberhalb und/oder unterhalb jeweils ein Halteelement 28, 128 an, wobei die Halteelemente sowie der Lagerblock zusammen die Abmessungen für den Durchtritt durch die rechteckige Öffnung im Türblatt bilden.

Am unteren Ende der Mulde ist ein Aufnahmebereich 30 für einen von dem Handhebel 22 ausgehendes Zylinderschloßverriegelungsteil, mit exzenterbewegter Zunge oder Daumen 70, vorgesehen, der hinter eine Rücksprungfläche 74 durch Betätigung eines Zylinderschlüssels 76 in eingeklappter Stellung verriegelt werden kann.

Um bei abgezogenem Schlüssel eine Einklappbewegung und Verriegelung durchführen zu können, ist gemäß Fig. 3 alternativ ein Federhintergriff 174 vorgesehen, wobei auch die rotierende Zunge 170 durch Klipseinrichtungen drehstarr auf der Zylinderwalze montierbar sein könnte.

In Fig. 4 und folgenden wird eine Ausführungsform dargestellt, bei der die erfindungsgemäße Klipsbefestigung bei einem Scharnier angewendet wird. So zeigt die Fig. 4A und 4D ein zweiteiliges Scharnier mit den Scharnierteilen 80, 82, wobei das untere, erste Scharnierteil 80 mittels dem im Zusammenhang mit dem Schwenkhebelgriff beschriebenen Klipselement 228 an dem Türrahmen 250 festgelegt ist, während das zweite, obere Scharnierteil 82 mit dem Türblatt mittels des Halteelementes 236 verbunden ist, siehe Fig. 4D.

Das untere Scharnierteil 80 und obere Scharnierteil 82 sind durch einen Scharnierstift 84 miteinander verbunden, der im unteren Scharnierteil 80 fest verstemmt ist, während sein oberes Ende in einer Bohrung 86 des oberen Scharnierteils 82 drehbar aufgenommen ist. Unteres Scharnierteil 80 ist mit einem Türrahmen 150 verbunden, und zwar mittels einer Klipsbefestigung 228, während das obere Scharnierteil 82 mittels Klipsbefestigung 232 eine Blechtür 216 um die Scharnierachse des Scharnierstiftes 84 schwenkbar hält.

Die dafür im Türrahmen 250 bzw. im Türblatt 216 benötigte Rechtecköffnung ist beispielsweise in Fig. 13 dargestellt und mit der Bezugszahl 76 versehen. Auch hier umfaßt die Klipsbefestigung ein auf der äußeren Seite der dünnen Wand bzw. des Rahmens 250 und der Türblatteinrichtung 216 anzuordnendes, den äußeren Rand des Durchbruches 78 überdeckendes Kopfteil bzw. Scharnierlappen 88, von dem ein den Durchbruch 78 in montierter Stellung durchragendes Rumpfteil 228 ausgeht, von dem in Richtung seiner Außenfläche nachgiebige Halte- oder Zungenelemente 336 vorspringen, deren freies Ende eine Schrägfläche 38 zur spielfreien Abstützung des Rumpfteils 228 und damit des Scharniers 80 auf dem Rand des Durchbruchs 78 der anderen, inneren Seite der dünnen Wand 250, angeordnet ist. Entsprechendes gilt für das Scharnierteil 82 und dem Türblatt 216.

Zur Befestigung des Scharniers kann eine Konstruktion gewählt werden, wie sie bereits im Zusammenhang mit dem Schwenkhebelverschluß beschrieben wurde, oder aber wie sie gemäß einer Ausführungsform nach den Fig. 5A bis 5C gewählt ist. Statt der sich verhakenden Haken dient hier ein Stift gemäß Fig. 6 als Arretierung. Zwei Bauteile aus Metall gemäß Fig. 5A bis 5C werden in einem Rechteckführungskanal gemäß Fig. 8B eingeschoben und durch einen von außen angeschraubten Stift gemäß Fig. 6 in der eingeschobenen Stellung festgehalten, derart, daß sie sich zwar um ein kurzes Stück zueinander bewegen können, aber nicht herausfallen können. Erreicht wird dies einerseits durch Rücksprung 90, der eine Laufbahn für die halbe Stiftbreite des Stiftes 92 ergibt, und durch die Spiralfeder 344, die sich einerseits in einer Öffnung 94 des Teils 336 abstützt, andererseits auf einer Zwischenwand 358. Das Teil 336 ist derart symmetrisch geformt, daß es die Montagemöglichkeit gemäß Fig. 8A und 8B ermöglicht.

In den Fig. 9A, 9B und 9C ist eine nicht erfindungsgemäße Ausführungsform für ein Scharnier dargestellt, bei dem das eine Scharnierteil am fürblatt 416 angeschweißt ist, während das andere Scharnierteil am Türrahmen 450 mit einer Klipsbefestigung gehalten ist. Diese besteht aus zur Türblattebene im Abstand um eine zur Türblattebene senkrechte Achse drehbar angeordnete Hebeleinrichtungen 436, die durch Federeinrichtungen nach außen gedrückt werden und dann Randbereiche einer im Türblatt 450 angeordneten rechteckigen Öffnung ergreifen.

Die Fig. 10A und 10B zeigen eine Ausführungsform, bei der die beiden durch Federeinrichtungen auseinander drückbaren Halteelemente durch Haken zueinander festgehalten werden, zwischen denen ein schräg gestellter Keil 94 angeordnet ist. Eine ähnliche Konstruktion zeigt Fig. 11.

In Fig. 12 ist ein runder Stift 294 vorgesehen, der zwei zueinander verschiebliche, aus hartem Material wie Metall gefertigte Teile in Stellung hält.

In Fig. 13 ist ein Rechteckdurchbruch 78 dargestellt, wie er für die hier beschriebene Ausgestaltung eine Arretierung geeignet ist. So könnte ein Scharnierelement, in diesem Rechteckdurchbruch 78 eingeklipst werden.

Die Fig. 14, 15, 16 und 17 sind Darstellungen einer Befestigung, bei der gemäß Fig. 14 obere Teil ein Schwenkhebel, gemäß Fig. 14 unterer Teil ein Scharnierteil in einem rechteckigen Durchbruch einer dünnen Wand befestigt werden können. Hier ist eine einzelne Feder vorgesehen, die beide Halteelemente 536 aus der zurückgedrückten Klipsstellung gemäß Fig. 17 in die eingeklipste Stellung gemäß Fig. 16 drückt, wenn das Bauteil bzw. der Beschlag in die Einbauöffnung eingedrückt wird.

Die zwei Halteelemente 536 sind in den Fig. 19A und 19B als Einzelteil in zwei verschiedenen Ansichten nochmals herausgezeichnet. Die Fig. 18A und 18B zeigen das zugehörige Einzelteil als Scharnierlappen. Von Bedeutung ist, daß hier der Haken des Halteelementes 536 sich an einer Wanddurchbrechung 96 abstützt. Statt der vorstehend beschriebenen Lösung mit Mittelsteg und zwei Federn, wobei sich die Halteelemente gegeneinander halten, ist hier eine Lösung gefunden, mit einer Feder und stirnflächiger Öffnung, in der sich die Klipselemente mit Haken im montierten Auslieferungszustand halten. Bei der in den Fig. 20, 21, 22, 23A, 23B, 24A, 24B dargestellten Ausführungsform, die ähnlich gestaltet ist, wie die Ausführungsform gemäß der Fig. 15 bis 19, ist statt der stirnflächigen Öffnung eine seitliche im Halte- bzw. Führungskanal vorgesehen. In beiden Fällen ist der Vorteil der, daß man mit nur einer Feder auskommt.

Fig. 26 zeigt einen Schwenkhebel mit einer am unteren Ende angeordneten, an sich bekannten Hakenbefestigung, wobei jedoch am oberen Ende erfindungsgemäße Halteelemente vorgesehen sind. Da gemäß Fig. 26 am unteren Ende nur geringe Kräfte wirksam werden, reicht eine Hakenbefestigung mittels Hakens 100, während im Zungenbereich, 52, wo die Schließkräfte und die Verdrehung des Handhebels bewirken, daß größere Kräfte auftreten, die erfindungsgemäße Einrichtung 836 vorgesehen ist, sei es eine der vorstehenden Ausführungsformen.

Auf diese Weise läßt sich je nach Belastung die optimale Befestigungsart wählen.

Während beim Schwenkhebelverschluß gemäß Fig. 26 ein oberes Ende mit zwei Halteelementen 836 festgelegt ist, ist bei den Ausführungsformen gemäß Fig. 29 und Fig. 30 jeweils nur ein derartiges Halteelement 1036 vorgesehen.

Am anderen Ende des Schlüsselschildes oder Kopfteils 24 befindet sich in Fig. 26 ein Haken 100. Bei der Ausführungsform gemäß Fig. 29 handelt es sich um einen Steckschlüsselverschluß, bei der Ausführungsform gemäß Fig. 30 um einen Hebelverschluß.

Fig. 31A zeigt in einer Schnittansicht von oben ein Scharnierteil 382, an dessen den Kopfteil bildenden Lappen 388 das Rumpfteil 326 mittels Kopfschrauben 27 befestigt ist. Diese Schrauben 27 begrenzen gleichzeitig den Hub der Befestigungselemente 1136, siehe das Langloch 29, in dem der Schraubenquerschnitt 27 wandern kann.

Wie aus den Fig. 31B oder 31C, einer axialen Schnittansicht in einer Ansicht von unten hervorgeht, bewegen sich beim Einschieben die Elemente 1136 in dem Kanal nach innen gegen die Kraft der Feder 344, so weit es die Langlocherstreckung 29 zuläßt, um dann wieder in Verriegelungsstellung zu springen, die in Fig. 31B erkennbar ist. Diese Trennung der Kopf- und Rumpfteile des Befestigungssystems ist z. B. dann von Vorteil, wenn Nuten 31 für Abdichtringe 33 vorgesehen werden sollen. Das kann zu Werkzeugen für das Spritzgußverfahrens führen, die schwer zu handhaben sind, wenn eine einteilige Herstellung gewünscht wird.

Das Scharnierteil 82 ist in den Fig. 32A, 32B und 32C in drei verschiedenen Ansichten herausgezeichnet. In den Figuren ist auch die Nut 35 erkennbar, in die die freien Schenkel des U-Teils 326 eingesetzt werden, ebenso wie die Gewindebohrungen 37, in die die Schrauben 27 eingeschraubt werden können. Das hier verwendete Halteelement ist in den Fig. 33A bis 33C als Einzelteil dargestellt, einschließlich dem Aufnahmesackloch 39 zur Aufnahme einer Druckfeder 44.

In den Fig. 34A und 34B ist in einer Stirnansicht und einer Seitenansicht das Führungsteil für die Halteelemente 1136 dargestellt.

Aus den Fig. 35, 36 wird deutlich, daß hier eine Erdungsfeder für Scharniere oder Verschlüsse im Bereich des Führungskanals für die Klipselemente angeordnet werden kann, wobei je eine Seite für metallische Verbindung der Blechtür oder des Türblatts oder Rahmens einerseits und des Scharniers oder der Verschlußkappe andererseits gesorgt wird. Zu diesem Zweck ist die in den Fig. 37 und 38 in Seitenansicht und in Stirnansicht dargestellte U-förmige Feder 57 mit einer nach innen, zum Körper des Rumpfteils des Befestigungselementes gerichteten Zahnung 53 ausgestattet, sowie auch mit einer bei 55 nach außen weisenden Zahnung, um mit dem Durchbruch der dünnen Wand in Kontakt zu treten, wie sich aus Fig. 39 ergibt. Eine etwas andere Konstruktion für eine Erdungsfeder 157 zeigen die Fig. 40 sowie 42, 43 und 44. Eine nach außen weisende Zahnung 155 tritt mit dem Blech ähnlich wie bei der eben beschriebenen Ausführungsform in Kontakt, während der scharfe Kantenzahn 153 am Körper des Führungskanals für die Halteelemente anliegt und zu diesem elektrischen Kontakt herstellt.

Die Erdungsfeder 157 ist, wie Fig. 40 deutlich werden läßt, mittig über dem Tunnel angeordnet, der für die Klipse vorgesehen ist. Die Federenden 59 sind umgebogen, damit sie in der Erdungsposition verbleiben. Beim Durchtreten durch den Durchbruch werden die oberen Spitzen 153 jeweils platt gedrückt und graben sich in den Rumpfteil des Scharnierkörpers (Fig. 40 linker Teil) oder der Mulde eines Schwenkhebelverschlusses (Fig. 40 rechter Teil) ein. Dies ist allerdings nur bei lackierten Teilen notwendig. Beim weiteren Durchtreten kratzen die ausgebogenen Sägezähne 155 den Lack im Durchbruch weg, so daß auch zum Durchbruch bzw. zum Türblatt eine gute Erdverbindung hergestellt wird.

In den Fig. 45, 46 ist die Feder 1536 nochmals getrennt herausgezeichnet, und die Bohrung 143 für die Befestigungsschraube 141 sowie die Bohrung 63 für das Ritzel deutlich zu erkennen. Bei der Ausführungsform gemäß der Fig. 45, 46 ist eine Befestigung mittels in einem Kanal angeordneter Befestigungselemente vorgesehen, siehe Bezugszahl 1636. Die Befestigung erfolgt hier mit an den Stirnseiten angeordneten Halteelementen 1636, die, da sie etwas kürzer sind als bei anderen Ausführungsformen, zusätzlich durch eine Nut geführt werden, die bei 65 zu erkennen ist, siehe Fig. 51A, 51 B, 51 C, während die Lagerung des Ritzels, dargestellt in den Fig. 52A, 52B, in einem Rumpfteil 1632 erfolgt, der in Fig. 47C zu erkennen ist, in Fig. 53 ist zusätzlich ein Deckel 67 zu erkennen, der eine zusätzliche Lagerung für das Ritzel darstellt. Dieser Deckel kann sich entweder an einem Rücksprung 69 im Rumpfteil des Beschlages abstützen, siehe Fig. 48A, 48B, oder aber an den Kanten der Verschlußstangen 71, wie in den Fig. 46B, 47B erkennbar wird.

Die Fig. 54A, 54B, 54C, 54D zeigen eine ähnliche Konstruktion wie vorstehend geschildert, jedoch ist hier die Klipsbefestigung für die Kappe an den stirnseitigen Ecken angeordnet und diese greifen in Durchbrüche, die vom Deckel gebildet werden, der in den Fig. 55A, 55B, 55C und 55D dargestellt ist, es greifen also die Haken 73 in die in Fig. 55C dargestellten Durchbrüche 75, so daß sich die Halterung gemäß Fig. 55A ergibt.

In den Fig. 56A, 56B ist ein Knebelverschluß mit Verschlußstange 75 dargestellt, der ohne Kappe arbeitet, statt dessen ein einteiliges Gehäuse aufweist, wobei seitliche Führungsstege 79 für die Stangen 75 Klipseinrichtungen 77 tragen und dadurch die Stangen festhalten. Die Befestigung des Gehäuses erfolgt mittels eines Hakens 81 auf der einen Seite (in Fig. 56A rechts) und auf der anderen Seite mittels der erfindungsgemäßen Halteelementeeinrichtung 1836. Die Fig. 57A bis 57C zeigen eine ähnliche Konstruktion, jedoch hier bei einem Schwenkhebel.

Die Stangen 75 können von oben gegen die Wirkung der Klipseinrichtung eingesteckt werden und treten mit dem in Fig. 58A und 58B näher herausgezeichneten Ritzel in Eingriff. Um ein Wenden zu ermöglichen, sind die Stangen gemäß Fig. 59A, 59B beidseitig gezahnt. Der in den Fig. 61A, 61B dargestellte Schwenkhebelverschluß besitzt an seinem einen Ende einen Haken 181, und an seinem anderen Ende eine Klipsbefestigung gemäß der Erfindung, 2036, siehe Fig. 66. Die Kappe des Schloßkastens ist hier stirnseitig klipsbar, siehe die Fig. 61B, Bezugszahl 81. Wie Fig. 62B erkennen läßt, sind die Stangen im Querschnitt beidseitig gekröpft, was zu einer besonders schmalen Bauweise führt. Die Stangenperforation ist am Ende verbreitert, 83, um eine Montage gemäß Fig. 62B, 62A zu ermöglichen. Das Lösen des Klipsverschlusses des Deckels bei 81 wird dadurch erleichtert, daß dort ein Schlitz 85 vorgesehen ist, in den ein Schraubenzieher eingesteckt und dadurch der Klips ausgehebelt werden kann. Bei der in den Fig. 69A, 69B dargestellten Ausführungsform handelt es sich um ein erfindungsgemäß eingeklipstes Gehäuse, mit Befestigungselementen 2136, welches Gehäuse einen aufgesetzten Adapter 87 aufweist, dargestellt in den Fig. 71A, 71B, 71C, mittels welchen Adapter 87 eine Flügelzunge 89, dargestellt in den Fig. 70A, 70B, montiert werden kann. An die Flügelzunge lassen sich Rundstangen 275 anlenken, wie in den Fig. 69A, 69B dargestelllt. Der Adapter bildet Anschlagflächen 91, siehe die Fig. 69C, an die die Nase 93 zur Drehwegbegrenzung der Flügelzunge 89 anschlägt.

In den Fig. 72, 73, 74 ist eine Ausführungsform dargestellt, bei der eine erfindungsgemäße Halteeinrichtung 2236 an einem Metallblechscharnier 95 angeschweißt ist. Das Verschweißen erfolgt punktförmig, siehe Bezugszahl 97.

In den Fig. 76A, 76B, 76C und 76D und 76E ist eine weitere Ausführungsform der Erfindung dargestellt, bei der zwei zueinander bewegliche Halteelemente 2636 in einem Kanal gegeneinander verschieblich gegen Federkraft gelagert sind. Durch einen Einschnitt 111, in dem eine Madenschraube 113 eingreift, wird die Bewegung der Elemente 2636 linear begrenzt. Zu den Ausführungsformen gemäß Fig. 76A bis 78C sei noch angemerkt, daß es sich dabei um eine kostengünstige, aber auch montagefreundliche Anordnung handelt. Die zu benutzenden Flachblechteile gemäß Fig. 75A, B lassen sich billig stanzen. In eingebauter Situation, aber noch nicht am Schrankblech montiert, sind die beiden Durchbrüche der Blechteile auch bei vorgespannter Druckfeder deckungsgleich. Die drei Teile, zwei Stück Klipsplatten und ein Stück Druckfeder vorgespannt, bilden ein in sich stabiles Paket, so daß es einfach in den Führungskanal eingeschoben werden kann. Der dann eingedrückte Stift sichert die Einheit nur gegen Herausfallen. Erst bei Montage in der Einbauöffnung entwickeln die Klipsplatten eine von der Feder verursachte Relativbewegung. Die Gesamtanordnung baut sehr schmal und ist deshalb platzsparend. Bei besonderen Situationen können die Klipsplatten auch solitär und in Anpassung an Platzverhältnisse gekröpft eingesetzt werden.

Fig. 78A zeigt die Druckfeder, Fig. 78B die Madenschraube, anstelle der auch ein in 78C dargestellter Stift verwendbar ist, der allerdings nicht demontierbar wäre.

Fig. 76E zeigt, wie die Teile sich auch im Führungskanal begegnen können. Eine einseitige Ausstülpung 115 für den Durchbruch läßt die Feder am Ende jeweils vollflächig aufliegen.

Eine ähnliche Ausführungsform zeigen die Fig. 79A, 79B und 79C, bei der die erfindungsgemäße Befestigung 2736 bei einem Schwenkhebel eingesetzt ist. Der Schwenkhebel treibt einen Vorreiber an, der die Tür in einem Rahmen festlegt, wenn diese verschlossen ist.

Die Fig. 80A, 80B zeigen Details des in dem Türblatt festzulegenden Muldenbereichs, während die Fig. 81A, 81B zwei Ansichten des Schiebers wiedergeben.

Fig. 82A zeigt wiederum eine Madenschraube und Fig. 82B eine Drahtfeder.

Die Fig. 83, 84 zeigen eine Ausführungsform, die das Problem löst, das auftritt, wenn die Belastung durch die Klipselemente an der Blechkante zu hoch wird und eine nach außen zeigende Beule entsteht. Bei den bisher geschilderten Ausführungsformen liegt das Scharnierblatt dann nicht mehr sauber an. Zur Lösung dieses Problems wird im Bereich des Klipselementes ein Rücksprung auf der Innenseite des Scharnierblattes geschaffen, siehe die Bezugszahl 117, in welchem die Beule 119 aufgenommen wird. Das Klipselement 2836 schiebt nach und die sichere Befestigung ist ohne Nachteile immer noch sichergestellt.

Fig. 85 zeigt in einer Schnittansicht bei 119 das ausgebeulte Blech, das durch hohe Belastung an den hohen Kanten entstanden sein kann.

In Fig. 83 ist eine Ansicht von der Seite zur Darstellung des Kanalaufbaus mit Klipselementen und Rücksprung zu erkennen. Fig. 84 zeigt eine Ansicht von hinten mit dem Kanalaufbau ohne Klipsstücke, jedoch mit Rücksprung zur Aufnahme der Ausbeulung.

Bei der in den Fig. 86 A bis 86C dargestellten Ausführungsform wird der Fixierungsstopfen 123, der in einen von den Halteelementen 3036 gebildeten Schlitz 125 eingreift, nicht durch Feder 3044 belastet, da die sich gegenüberliegenden Halteelemente 3036 sich gegenseitig halten. Der Fixierungsstopfen 123 hält die Halteelemente 3036 nur in der richtigen (mittigen) Stellung, damit der Einklipsvorgang nicht gestört wird.

Die Konstruktion ermöglicht eine vereinfachte Montage, und nur eine Feder 3044wird benutzt, da die mittige Zwischenwand im Kanal, die bei anderen Ausführungsformen vorhanden waren, hier entfallen kann.

Fig. 87A bis 87C zeigen die zugehörigen Halteelemente 3036 als Einzelteil.

Die Fig. 88A bis 88C zeigen in drei verschiedenen Ansichten einen den Führungskanal bildenden Aufsatz 3230, der verschraubt werden kann, was für die Einbringung von Kanälen 3233 für eine Dichtung werkzeugseitige Vorteile hätte. Es müßte nicht mit Schiebern im Werkzeug gearbeitet werden. Wird das Führungskanalteil angeschraubt, kann der mittige Fixierungsansatz 3293 durch Herausdrückung (Blechteil) oder Angießen (Druckguß, Kunststoffspritzguß) erzeugt werden. Der Fixierungsstopfen 123, der in der vorhergehenden Ausführungsform (Fig. 86A bis 86E) beschrieben wurde, wäre hier nicht nötig.

Die Fig. 89A bis 89C zeigen in drei verschiedenen Ansichten eine Ausführungsform, bei der durch vierfache Anordnung von Klipsplatten 3136 eine besonders schwere Belastbarkeit erreicht wird. Das U-Teil zur Bildung des Führungskanals 3128 ist hier verschraubt. Aufliegende U-Schenkel sind in der Rückseite des Kopfteils 3124 eingelassen. Die Klipsplatten führen sich zwischen den Verschraubungszylindem 3127 und in der Innenwand des U-Teils.

### Gewerbliche Auswertbarkeit

Die Erfindung ist im Schaltschrankbau gewerblich auswertbar.

### Bezugszeichenliste:

- 10: Schwenkhebelverschluß, Beschlageinrichtung
- 12: Durchbruch
- 14: Durchbruch
- 16, 216, 416: dünne Wand, Blechtür
- 17, 117: Mittelsteg, langgestreckter Durchbruch, Rücksprung
- 18: äußere Seite der dünnen Wand
- 119: Kantenausbeulungen
- 20: Rand
- 21, 321: Druckfederkraft
- 22: Betätigungshebel, Schwenkhebel
- 123: Fixierungsstopfen
- 24, 324, 3124: Kopfteil, Mulde, Sclüsselschild, [Druckfederkraft}
- 125: Schlitz
- 26, 326: (Oberer) Rumpfteil
- 27, 3127: Verschraubungszylinder, (Kopf)Schrauben, Schraubenquerschnitt
- 28, 128, 228, 3128: Rumpfteil, Halteelement, Klipselement, Führungskanal
- 29: Halteelement, Langloch
- 30, ,3230: Rumpfteil, Aufnahmebereich, Aufsatz
- 31: Nuten
- 32, 232, 1632: Rumpfteil, Klipsbefestigung
- 33, 3233: Abdichtringe, Kanal
- 34: Außenfläche
- 35: Nut
- 36, 136, 236, 336, 436, 536, 636, 836, 1036, 1136, 1536, 1636, 1836. 2036, 2136, 2236, 2636, 2736, 2836, 3036, 3136,: Halteelement, Klipselement
- 37: Gewindebohrungen
- 38: Schrägfläche, Hakeneinrichtung
- 39: Aufnahmesackloch
- 40: Rand, Kante
- 41 , 141: innere Seite der dünnen Wand, Befestigungsschraube
- 42: innere Seite der dünnen Wand
- 143: Bohrung
- 44, 144, 344, 3044: Federeinrichtungen, Spiralfeder, Druckfeder
- 46: Hakeneinrichtung, Stützelement, Verriegelungselement
- 48: Stützelement, Verriegelungselement
- 50, 250, 450: dünne Wand, Türrahmenabkantung
- 52: Vorreiber(zunge)
- 53, 153: Zahnung
- 54: Zylinder
- 55, 155: Zahnung außen
- 56: Schlitten
- 57, 157: U-förmige Feder, Erdungsfeder
- 358: Wand, Teiltrennwand
- 59: Federenden
- 63: Bohrung für Ritzel
- 64: Kreuzanschlag
- 65: Nutführung
- 66: Hebellagerung, Antriebswelle
- 67: Deckel
- 68: Achse
- 69: Rücksprung
- 70, 170: Hebelarretierung, Daumen, rotierende Zunge
- 71: Verschlußstangen
- 72: Befestigungsschraube
- 73: Haken
- 74, 174: Hintergrifffläche, Rücksprungfläche, Federhintergriff
- 75, 275: [Durchbruch,] Verschlußstange
- 76: Zylinderschlüssel,
- 77: Klipseinrichtungen
- 78: Rechtecköffnung
- 79: Führungssteg
- 80: Scharnierteil
- 81: Haken, Klipsbare Kappe
- 82, 382: Scharnierteil, Kopfteil
- 83: Verbreiterung der Stangenperforation
- 84: Scharnierachse
- 85: Schlitz
- 87: Adapter
- 88: Kopfteil, Scharnierlappen
- 89: Flügelzunge
- 90: Rücksprung
- 92: Verstiftungseinrichtung
- 3293: Fixierungsansatz
- 94, 294: Stützelement, Öffnung, Stift, Keil
- 95: Metallblechscharnier
- 96: Wanddurchbrechung
- 97: Verschweißung
- 100: Haken
- 111: Einschnitt
- 113: Madenschraube
- 115: Ausstülpung

## Patentansprüche

1. Klipsbefestigung geeignet für die Montage von Beschlageinrichtungen, wie Steckschlüsselverschlüssen, Schwenkhebelverschlüssen, Scharnierteilen, Griffen, Haltewinkeln von Türfeststellern oder Klappenaufstellern in Durchbrüchen (12, 14) in einer dünnen Wand (16, 50), umfassend ein auf der einen, äußeren Seite (18) der dünnen Wand (16) anzuordnendes, den äußeren Rand (20) des Durchbruchs überdeckendes Kopfteil (24), von dem ein in montierter Stellung den Durchbruch durchragendes Rumpfteil (26, 28, 30, 32) ausgeht, von dem in Richtung seiner Außenfläche gegen Federkraft nachgiebige Halteelemente (36) vorspringen, deren freies Ende eine Schrägfläche (38) zur spielfreien Abstützung des Rumpfteils auf dem Rand oder Kante (40) des Durchbruchs der anderen, inneren Seite (42) der dünnen Wand (16), angeordnet sind, wobei Rumpfteil (26, 28, 30,32) und Halteelement (36) und die die Federkraft erzeugende Feder getrennte Teile sind, **dadurch gekennzeichnet, dass** die Halteelemente (36, 336) in einem zur Ebene der dünnen Wand parallelen, im Querschnitt recheckigen Zylinder (54) verschieblich angeordnete Schlitten (56) sind, und dass die Schlitten (56) durch eine zwischen ihnen selbst oder im Zylinder verrastende Hakeneinrichtung gegen Druckfederkraft (21, 322) gehalten werden oder dass die Schlitten (336) aus starrem Material, wie Metall sind und durch eine zwischen ihnen angeordnete Verstiftungseinrichtung (92) gegen Druckfederkraft (21, 321) gehalten werden.

2. Klipsbefestigung nach der ersten Alternative von Anspruch 1, **dadurch gekennzeichnet, dass** bei unterschiedlicher Belastung der beiden sich diametral gegenüber liegenden Halteelemente, wie bei Verwendung mit einem Vorreiber (52), das eine, schwächer belastete Halteelement (36) aus nachgiebigem Kunststoff, wie Polyamid, und das andere, stärker belastete Halteelement (136) aus starrem Material, wie Metall besteht.

3. Klipsbefestigung nach der zweiten Alternative von Anspruch 1, **dadurch gekennzeichnet, dass** die Verstiftungseinrichtung aus im Kopfteil (382) einschraubbaren (37) Schrauben (27) besteht.

4. Klipsbefestigung nach Anspruch 3, **dadurch gekennzeichnet, dass** die Schrauben (27) den Hub der Bewegung der Halteelemente (1136, 29) festlegen.

5. Klipsbefestigung nach Anspruch 1, **dadurch gekennzeichnet, dass** der Zylinder (54) eine Teiltrennwand (358) oder Hinterschneidung oder Durchbruchkante besitzt, an der sich die Schlitten (36, 336,536, 636) mit einer Schulter oder Haken axial abstützen.

6. Beschlageinrichtung mit einer Klipsbefestigung nach einem der Ansprüche 1 bis 5, wobei die Beschlageinrichtung ein Schwenk- oder Klapphebelverschluss (10) geeignet zur Befestigung in einem langgestreckten (12, 17, 14) oder in zwei kürzeren rechteckigen Durchbrüchen (12, 14) ist, wobei in montierten Zustand der eine Durchbruch (12) eine Hebellagerung (66) und der andere Durchbruch (14) eine Hebelarretierung (170, 70) aufnimmt, **dadurch gekennzeichnet, dass** zumindest einer der Durchbrüche (12, 14) auch zur Aufnahme von zumindest einem Rumpfteil (28, 128, 32) mit Halteelementen gemäß einem der vorhergehenden Ansprüche 1 bis 5 dient.

7. Beschlageinrichtung mit einer Klipsbefestigung nach Anspruch 6, wobei die Beschlageinrichtung einen Schwenk- oder Klapphebelverschluss mit einer Mulde (24) geeignet zur arretierbaren Aufnahme des Betätigungshebels (22) aufweist, **dadurch gekennzeichnet, dass** die Mulde (24) den Kopfteil von ein oder zwei Rumpfteilen mit Halteelementen im Bereich der Hebellagerung, wie Antriebswelle (66) bildet.

8. Beschlageinrichtung mit einer Klipsbefestigung nach Anspruch 6 oder 7, wobei die Beschlageinrichtung einen Schwenk- oder Klapphebel (10) mit einer Mulde (24) zur arretierbaren Aufnahme des Betätigungshebels (22) aufweist, **dadurch gekennzeichnet, dass** die Mulde (24) einerseits die Hintergrifffläche (74, 174) für den Daumen einer Hebelarretierung (70, 170), andererseits den Kopfteil von einem Rumpfteil mit Haltelementen im Bereich der Hebelarretierung bildet.

9. Beschlageinrichtung mit einer Klipsbefestigung nach Anspruch 6, 7 oder 8 , **dadurch gekennzeichnet, dass** die Halteelemente von verschieblich gehaltenen Schlitten (56) gebildet werden, deren Bewegungsachse senkrecht zur Längserstreckung der Mulde liegt.

10. Klipsbefestigung nach einem der Ansprüche 1 bis 5, **dadurch gekennzeichnet, dass** von diesem Rumpfteil (26, 28, 30, 32) gehaltene oder getragene Stützelemente (46, 48, 94, 96) zur Stützung der Halteelemente (36) nach der Montage der Beschlageinrichtung in der dünnen Wand (16) vorgesehen sind.

11. Klipsbefestigung nach einem der Ansprüche 1 bis 5 und 10, **dadurch gekennzeichnet, dass** zwei diametral zueinander angeordnete Halteelemente (36) durch Federeinrichtungen wie Spiralfeder (44) gestützt werden.

## Claims

1. A clip-on fixing suitable for the mounting of fittings such as socket spanner closures, swivelling lever closures, hinge parts, handles, retaining brackets of door stay hinges or flap supports in apertures (12, 14) in a thin wall (16, 50), comprising a head part (24), which is to be arranged on one outer side (18) of the thin wall (16) and covers the outer edge (20) of the aperture and from which a trunk part (26, 28, 30, 32), which projects through the aperture in the mounted position, proceeds, from which trunk part (26, 28, 30, 32) retaining elements (36), which yield against spring force protrude in the direction of its outer surface, the free ends of which retaining elements (36) have an inclined surface (38) for play-free support of the trunk part on the edge or border (40) of the aperture of the other inner side (42) of the thin wall (16), wherein trunk part (26, 28, 30, 32) and retaining element (36) and the spring which generates the spring force are separate parts, **characterised in that** the retaining elements (36, 336) are slides (56) arranged displaceably in a cylinder (54) which is rectangular in cross-section and parallel to the plane of the thin wall, and **in that** the slides (56) are retained against pressure spring force (21, 321) by a hook apparatus which locks between the slides themselves or in the cylinder or **in that** the slides (336) are composed of a rigid material such as metal and are retained against pressure spring force (21, 321) by a pinned fitting apparatus (92) arranged between them.

2. The clip-on fixing according to the first alternative of Claim 1, **characterised in that**, in the case of a different loading of the two diametrically opposite retaining elements, as in the case of use with a sash fastener (52), one retaining element (36) under less load is composed of flexible plastic, such as polyamide, and the other retaining element (136) under greater load is composed of a rigid material such as metal.

3. The clip-on fixing according to the second alternative of Claim 1, **characterised in that** the pinned fitting is composed of screws (27) which can be screwed (37) in the head part (382).

4. The clip-on fixing according to Claim 3, **characterised in that** the screws (27) define the distance of the movement of the retaining elements (1136, 29).

5. The clip-on fixing according to Claim 1, **characterised in that** the cylinder (54) has a partial separating wall (358) or undercut or aperture border on which the slides (36, 336, 536, 636) are axially supported with a shoulder or hook.

6. A fitting with a clip-on fixing according to one of Claims 1 to 5, wherein the fitting is a swivelling or hinged lever closure (10) suitable for fixing in an elongate aperture (12, 17, 14) or two shorter rectangular apertures (12, 14), wherein, in the mounted state, one aperture (12) receives a lever bearing (66) and the other aperture (14) receives a lever lock (170, 70), **characterised in that** at least one of the apertures (12, 14) also serves to receive at least one trunk part (28, 128, 32) with retaining elements according to one of preceding Claims 1 to 5.

7. The fitting with a clip-on fixing according to Claim 6, wherein the fitting has a swivelling or hinged lever closure with a cavity (24) suitable for lockably receiving the actuating lever (22), **characterised in that** the cavity (24) forms the head part of one or two trunk parts with retaining elements in the region of the lever bearing such as a drive shaft (66).

8. The fitting with a clip-on fixing according to Claim 6 or 7, wherein the fitting has a swivelling or hinged lever (10) with a cavity (24) for lockably receiving the actuating lever (22), **characterised in that** the cavity (24) forms on the one hand the rear-engagement surface (74, 174) for the thumb of a lever lock (70, 170), and on the other hand the head part of a trunk part with retaining elements in the region of the lever lock.

9. The fitting with a clip-on fixing according to Claim 6, 7 or 8, **characterised in that** the retaining elements are formed by displaceably retained slides (56), the axis of movement of which lies perpendicular to the longitudinal extension of the cavity.

10. The clip-on fixing according to one of Claims 1 to 5, **characterised in that** supporting elements (46, 48, 94, 96) retained or borne by this trunk part (26, 28, 30, 32) are provided to support the retaining elements (36) after the mounting of the fitting in the thin wall (16).

11. The clip-on fixing according to one of Claims 1 to 5 and 10, **characterised in that** two retaining elements (36) arranged diametrically opposite one another are supported by spring apparatuses such as spiral springs (44).

## Revendications

1. Fixation par clip appropriée pour le montage de ferrures, telles que des serrures à clé à douille, des serrures à levier pivotant, des pièces de charnières, des poignées, des supports d'angle d'arrêts de porte ou de supports d'abattant dans des trous (12, 14) dans une paroi mince (16, 50), comprenant une pièce de tête (24) à disposer sur une face extérieure (18) de la paroi mince (16), recouvrant le bord extérieur (20) du trou, dont part une pièce de corps (26, 28, 30, 32) traversant le trou à l'état monté, dont ressortent des éléments de fixation (36) élastiques contre une force de ressort dans le sens vers sa face extérieure, dont l'extrémité libre présente une surface en biais (38) pour l'appui sans jeu de la pièce de corps sur le bord ou le pourtour (40) du trou de l'autre face interne (42) de la paroi mince (16), la pièce de corps (26, 28, 30,32) et l'élément de fixation (36) et les ressorts générant la force de ressort étant des pièces séparées, **caractérisée**
**en ce que** les éléments de fixation (36, 336) sont des patins (56) disposés de manière mobile dans un cylindre (54) à section rectangulaire, parallèle au plan de la paroi mince, et en ce que les patins (56) sont maintenus par un dispositif à crochet s'encliquetant entre eux ou dans le cylindre contre la force de ressort (21, 321) ou en ce que les patins (336) sont en matériau rigide, tel que du métal, et sont maintenus par un dispositif d'assemblage à goujons (92) disposé entre eux contre la force de ressort (21, 321).

2. Fixation par clip selon la première variante de la revendication 1, **caractérisée**
**en ce que** dans le cas d'une sollicitation différente des deux éléments de fixation diamétralement opposés, comme lors de l'utilisation avec un verrou (52), l'élément de fixation (36) moins fortement sollicité est en matériau synthétique élastique, tel que du polyamide, et l'autre élément de fixation (136) plus fortement sollicité est en matériau rigide, tel que du métal.

3. Fixation par clip selon la deuxième variante de la revendication 1, **caractérisée**
**en ce que** le dispositif d'assemblage à goujons est constitué par des vis (27) pouvant être vissées (37) dans la pièce de tête (382).

4. Fixation par clip selon la revendication 3, **caractérisée**
**en ce que** les vis (27) fixent la course du mouvement des éléments de fixation (1136, 29).

5. Fixation par clip selon la revendication 1, **caractérisée**
**en ce que** le cylindre (54) présente une paroi de séparation partielle (358) ou une contre-dépouille ou des bords de trou sur laquelle/lesquels s'appuient les patins (36, 336,536, 636) avec un épaulement ou un crochet.

6. Ferrure avec une fixation par clip selon l'une quelconque des revendications 1 à 5, la ferrure étant une serrure à levier pivotant ou basculant (10) appropriée pour la fixation dans un trou allongé (12, 17, 14) ou dans deux trous (12, 14) plus courts, rectangulaires, un trou (12) recevant à l'état monté un palier à levier (66) et l'autre trou (14) recevant un dispositif de blocage de levier (170, 70), **caractérisée**
**en ce qu'**au moins un des trous (12, 14) sert également à recevoir au moins une pièce de corps (28, 128, 32) avec des éléments de fixation selon l'une quelconque des revendications précédentes 1 à 5.

7. Ferrure présentant une fixation par clip selon la revendication 6, où la ferrure présente une serrure à levier pivotant ou basculant avec un creux (24) approprié pour recevoir le levier d'actionnement (22) de manière à pouvoir le bloquer, **caractérisée**
**en ce que** le creux (24) forme la pièce de tête d'une ou de deux pièces de corps avec des éléments de fixation au niveau du palier à levier, telle qu'un arbre d'entraînement (66).

8. Ferrure présentant une fixation par clip selon la revendication 6 ou 7, où la ferrure présente un levier pivotant ou basculant (10) avec un creux (24) destiné à recevoir le levier d'actionnement (22) de manière à pouvoir le bloquer, **caractérisée**
**en ce que** le creux (24) forme d'une part la surface d'agrippement (74, 174) pour les pouces d'un dispositif de blocage (70, 170) du levier, d'autre part la pièce de tête d'une pièce de corps avec des éléments de fixation dans la zone du dispositif de blocage du levier.

9. Ferrure présentant une fixation par clip selon la revendication 6, 7 ou 8, **caractérisée**
**en ce que** les éléments de fixation sont formés par des patins (56) maintenus de manière mobile, dont l'axe de déplacement est perpendiculaire à l'étendue longitudinale du creux.

10. Fixation par clip selon l'une quelconque des revendications 1 à 5, **caractérisée**
**en ce que** des éléments d'appui (46, 48, 94, 96) maintenus ou supportés par cette pièce de corps (26, 28, 30, 32) sont prévus pour supporter les éléments de fixation (36) après le montage de la ferrure dans la paroi mince (16).

11. Fixation par clip selon l'une quelconque des revendications 1 à 5, et 10 **caractérisée**
**en ce que** deux éléments de fixation (36) disposés de manière diamétralement opposée sont supportés par des dispositifs à ressort, tels que des ressorts en spirale (44).
